# EUROPÄISCHE PATENTSCHRIFT

(11) **EP 0 311 036 B1**
(45) Veröffentlichungstag und Bekanntmachung des Hinweises auf die Patenterteilung: **22.03.1995**
(21) Anmeldenummer: 88116455.2
(22) Anmeldetag: 05.10.1988
(51) Int. Cl.: G08B 13/14

(54) **Vorrichtung zur Überwachung von Sachen und/oder Personen**
Surveillance device for articles and or persons
Dispositif de surveillance d'articles et ou de personnes

(30) Priorität: 07.10.1987 DE 3733808
(43) Veröffentlichungstag der Anmeldung: 12.04.1989
(73) Patentinhaber: TEMIC TELEFUNKEN microelectronic GmbH, 74072 Heilbronn (DE)
(72) Erfinder: Enkelmann, Thomas, D-2800 Bremen 1 (DE)
(74) Vertreter: Maute, Hans-Jürgen, Dipl.-Ing.

(56) Entgegenhaltungen:
- WO-A-87/04282
- CH-A- 657 466
- GB-A- 2 137 391
- GB-A- 2 181 326

## Beschreibung

Die Erfindung betrifft eine Vorrichtung zur Überwachung von Sachen und/oder Personen nach dem Oberbegriff des Patentanspruchs 1.

Zur Sicherung von Gegenständen gegen unbefugtes Mitnehmen sind sogenannte Resonatormarken bekannt, die an dem jeweils zu sichernden Gegenstand befestigt werden und einen Schwingkreis beinhalten, der dann, wenn der Gegenstand durch eine sogenannte Schleuse gebracht wird, ein an diesem Ort erzeugtes HF-Feld stört, woraufhin ein Alarm ausgelöst wird. Wenn es einem Ladendieb jedoch gelingt, die Marke von dem zu sichernden Gegenstand abzunehmen, bevor er durch die Schleuse geht, so kann der Diebstahl nicht erkannt werden. Darüber hinaus wird bei derartigen Resonatormarken vorausgesetzt, daß jeder Ausgang aus dem zu überwachenden Bereich (Geschäft) mit einer solchen Schleuse versehen ist, was z.B. bei größeren Kaufhäusern oder gar Werksgeländen aufgrund der hohen Kosten für die Schleusen wirtschaftlich nicht vertretbar ist.

Aus der DE-OS 31 19 112 ist eine Vorrichtung der eingangs genannten Art bekannt, die also selbst einen (akustischen) Alarm abgibt, wenn entweder die Sicherungsmarke vom zu sichernden Gegenstand entfernt oder die Marke aus einem Bereich gebracht wird, in welchem über einen HF-Sender ein HF-Feld erzeugt wird, welches von einem in der Marke angeordneten HF-Empfänger detektiert und zur Unterdrückung eines Alarms ausgewertet wird. Ein technisch versierter Ladendieb kann aber sehr leicht einen (breitbandig abstrahlenden) Sender mit sich führen und den "gesicherten" Gegenstand mit samt der über seinen Sender stummgehaltenen Sicherungsmarke entwenden. Wenn man weiterhin mit der bekannten Vorrichtung nicht Gegenstände sichern, sondern Personen überwachen will - z. B. Besucher einer größeren Anlage, die nur zu bestimmten Bereichen Zutritt haben sollen -, so ist dies nur bedingt möglich, da eine Individualisierung der Sicherungsmarken (nicht für jeden Besucher gelten dieselben erlaubten/verbotenen Bereiche) bestensfalls über abgestimmte HF-Schaltungen möglich ist, was wiederum zu wirtschaftlich unvertretbar hohen Kosten für die Sicherungsmarken führt.

Eine elektronische Überwachungsanlage, die Sicherungsanhänger oder -etiketten mit gesteigerten Funktionsfähigkeiten verwendet, ist aus der GB-A-2 181 326 bekannt. Hierbei werden von einer Sendeeinrichtung zu den Sicherungsanhängern Signale mit verschiedenen Nachrichteninhalten ausgesendet, die in den Sicherungsanhängern decodiert werden. Bleiben die Signale aus oder werden die Sicherungsanhänger entfernt, wird im Sicherungsanhänger eine Alarmvorrichtung durch einen Signalprozessor aktiviert, wenn nicht zuvor eine Alarmauslösung durch ein entsprechend codiertes Sendesignal verhindert wird.

Ausgehend vom o. g. Stand der Technik ist es Aufgabe der vorliegenden Erfindung, eine Vorrichtung der eingangs genannten Art dahingehend weiterzubilden, daß bei gleichzeitiger Steigerung der erzielbaren Sicherheit eine erhöhte Vielfalt von Verwendungsmöglichkeiten erreicht wird.

Diese Aufgabe wird beim eingangs genannten Gegenstand dadurch gelöst, daß eine elektronische Schaltung eines Senders zum Abstrahlen eines codierten HF-Signals einen Teiler umfaßt, über den das Alarmsignal derart geführt ist, daß nur dann ein Alarm ausgelöst wird, wenn eine dem Teilverhältnis des Teilers entsprechende Anzahl von Alarmsignalen empfangen wurde.

Durch diese Ausbildung der Vorrichtung ist zum einen eine erhöhte Störsicherheit gegenüber dem herkömmlichen System der eingangs genannten Art gewährleistet, das immer dann einen akustischen Alarm abgibt, wenn es außerhalb des Bereiches, in dem ein uncodiertes HF-Feld erzeugt wird, gelangt. Es ist nun auch für technisch recht versierte Langfinger nicht mehr möglich, die Vorrichtung mit Hilfe eines einfachen Senders stumm zu machen, da bei Vorliegen eines uncodierten oder falsch codierten HF-Signals genauso Alarm abgestrahlt wird, wie bei Fehlen eines jeglichen HF-Signals. Wenn man die Vorrichtung so ausbildet, daß ein Alarm dann abgegeben wird, wenn ein bestimmtes Signal vorliegt, so ist auch in diesem Fall die Störsicherheit gegenüber Fremdeinflüssen wesentlich erhöht. Beispielsweise kann es dann nicht passieren, daß alle mit den Vorrichtungen versehenen Gegenstände in einer Spielzeugabteilung eines Warenhauses Alarm abgeben, wenn einem Kunden ein funkferngesteuertes Spielzeugauto vorgeführt wird.

Wird die erfindungsgemäße Vorrichtung zur Überwachung von Personen in Form einer "Besuchermarke" oder "Identifizierungsmarke" eingesetzt, so kann man aufgrund der Codierung den Besucher "individualisieren". Ist die Vorrichtung hierbei so ausgebildet, daß sie dann einen Alarm abstrahlt, wenn sie ein Signal mit bestimmtem Code empfängt, so kann man in den Bereichen, die von dem Besucher nicht betreten werden sollen, Sender aufstellen, welche eben diesen Code abstrahlen. Es sind hier z. B. auch ohne weiteres verschiedene "Ebenen" denkbar, die einander überschneidend innerhalb eines Werksgeländes anhand von HF-Sendern definierbar sind, welche verschiedenartige Codes abstrahlen. Je nach Klassifizierung des Besuchers erhält dieser dann eine Vorrichtung mit einem Decodierer, der bei Vorliegen eines bestimmten, ggf. auch verschiedener Codes (in ODER-Verknüpfung) Alarm abgibt. Weiterhin ist durch diese Ausbildung und Verwendung der Vorrichtung als Besuchermarke nicht nur eine Überwachung der Besucher möglich, sondern z. B. auch ein selbsttätiges "Lotsen" des Besuchers z. B. durch ein größeres Werksgelände, das durch Sender mit voneinander verschiedenen Codes in "Planquadrate" eingeteilt ist.

Auch als Diebstahlsicherung ist die so ausgebildete Vorrichtung vorteilhaft einsetzbar. Betrachtet man sich z. B. ein Kaufhaus mit 3 Stockwerken, so kann man z. B. jedem Stockwerk einen besonderen Code zuweisen, auf den alle Sicherungsmarken eingestellt werden, mit denen die Gegenstände in diesem Stockwerk versehen sind. Die Codierer der HF-Sender sind dann so eingestellt, daß jedes Stockwerk zwar mit entsprechende HF-Felder aufbauenden Sendern versehen sind, jedoch der einen Alarm auslösende Code in dem betreffenden Stockwerk nicht abgestrahlt wird. Dadurch wird ein Alarm schon dann ausgelöst, wenn ein gesicherter Gegenstand vom einen in das andere Stockwerk verbracht wird. Selbstverständlich gilt gleiches auch in dem Fall, in welchem ein HF-Feld mit entsprechender Codierung vorliegen muß, um eine Sicherungsmarke stumm zu halten.

Zur Erhöhung der Sicherheit ist es von Vorteil, wenn die beiden oben beschriebenen Alternativen über eine UND-Verknüpfung kombiniert werden, so daß ein Alarm immer dann ausgelöst wird, wenn der geschützte Gegenstand entweder aus dem stummhaltenden HF-Feld verbracht oder in ein alarmauslösendes Feld getragen wird.

Vorteilhafterweise ist die Vorrichtung so ausgebildet, daß ein einmal ausgelöster Alarm so lange weiter abgestrahlt wird, bis die Vorrichtung ein HF-Signal empfängt, das mit einem zweiten Code moduliert ist, der zum Abschalten des Alarms führt. Die dazugehörigen HF-Sender sind vorzugsweise als Handgeräte ausgebildet, die z. B. jeder Kaufhausdetektiv mit sich trägt.

Die Sicherheit der hier in Rede stehenden Vorrichtungen sind weiterhin durch die Lebensdauer der verwendeten Batterie bestimmt. Nachdem die Gehäuse der Vorrichtungen selbstverständlich ein gewisses Höchstmaß nicht überschreiten dürfen und auch die Kosten für große Batterien höher als für kleine Batterien sind, ist nur eine begrenzte Betriebszeit der Vorrichtungen möglich. Nach Ermüden der Batterie wird dann kein Alarm mehr ausgelöst. Ist nun die Betriebsdauer der Geräte mit einem Batteriesatz sehr gering, so ist die statistische Wahrscheinlichkeit für eine verbrauchte Batterie höher als bei Geräten mit längerer Betriebszeit. Zur Lösung dieses Problems wird erfindungsgemäß vorgeschlagen, in der Vorrichtung einen Taktgeber vorzusehen, der in definierten Intervallen, z. B. einmal pro Sekunde, Einschaltsignale abgibt, welche die übrigen aktiven Teile der Vorrichtung "erwachen" läßt, indem ihre Stromzufuhr eingeschaltet wird, während zwischen diesen Signalen diese aktiven Teile "schlafen". Die Dauer der "Wachphase" wird vorzugsweise für den HF-Alarmteil länger gewählt als für die Überwachung des Sicherungselements, da während der Wachphase in jedem Fall mindestens ein vollständiges Codesignal, bestehend aus mehreren Bit empfangen werden muß, während für die Überwachung des leitenden Sicherungselements sozusagen ein einziges Bit genügt. Auf diese Weise läßt sich die Vorrichtung z. B. in einem 1:9-Verhältnis zwischen aktivem und "schlafendem" Zustand betreiben, was zu einer erheblichen Stromersparnis und damit zu einer erheblichen Verlängerung der Lebensdauer der Batterie führt. Weiterhin kann über den Taktgeber ein Clock-Signal für den Decodierer erzeugt werden, wenn man den Taktgeber (der vorzugsweise einen Quarzoszillator enthält) mit den empfangenen HF-Codesignalen synchronisiert.

Der abgestrahlte Alarm kann entweder ein akustisches Signal oder ein HF-Signal sein, das z. B. den Kaufhausdetektiv über einen bei diesem befindlichen Sender alarmiert. Hierbei ist es von Vorteil, wenn das abgestrahlte HF-Signal codiert ist, da dieser Code dann z. B. für den mit der Sicherungsmarke versehenen Gegenstand spezifisch gewählt sein kann. Der Kaufhausdetektiv weiß dann z. B., daß gerade ein gesichertes Teil aus der Abteilung Schmuckwaren oder Lederwaren oder ... entwendet wurde. Selbstverständlich ist es auch möglich, beide Alarmarten miteinander zu verbinden.

Weitere erfindungswesentliche Merkmale ergeben sich aus den Unteransprüchen und der nachfolgenden Beschreibung bevorzugter Ausführungsformen der Erfindung, die anhand von Abbildungen näher erläutert werden. Hierbei zeigen in schematisierten Blockschaltbildern die
- Figur 1: eine bevorzugte Ausführungsform der in der Sicherungsmarke befindlichen Schaltung,
- Figur 2: eine bevorzugte Ausführungsform des Alarmgebers aus Figur 1,
- Figur 3: eine bevorzugte Ausführungsform des Senders,
- Figur 4: eine bevorzugte Ausführungsform des Codierers,
- Figur 5: eine bevorzugte Ausführungsform der Erfindung in bezug auf die HF-Empfangsantenne,
- Figur 6: eine weitere bevorzugte Ausführungsform der Erfindung mit Taktgeber und
- Figur 7: eine bevorzugte Ausführungsform des Decodierers und weiterer Sicherungselemente.

Wie Figur 1 zeigt, werden codierte HF-Signale eines in Figur 3 gezeigten HF-Senders 10, der eine Antenne 13, einen Sender 12 und einen Codierer 11 umfaßt, von der Sicherungsmarke 15 über eine Antenne 17 empfangen und einem HF-Empfänger 16 zugeführt, der die Signale über passive Bauelemente (LC-Parallelschwingkreis mit nachgeschaltetem Demodulator und abschließendem Pulsformer) in Signale verwandelt, die von digitalen Schaltungen "verstanden" werden. Die so erhaltenen Digitalsignale gelangen in den Decodierer 20 und zwar dort zunächst in einen Seriell-Parallel-Wandler 21, der immer ein vollständiges Codewort einliest. Nach dem Einlesen wird das gespeicherte Codewort parallel sowohl einem Komparator 22 mit Codierschalter 23 zur Auslösung eines Alarms, als auch einem weiteren Komparator 22′ mit einem weiteren Codierschalter 23′ zugeführt. Das Vergleichssignal aus dem Komparator 22 ("1" bei Übereinstimmung, "0" bei unterschiedlichen Codewörtern) ist auf den Eingang eines Teilers 25 geführt, der bei der gezeigten Ausführungsform durch zwei teilt. Durch diesen Teiler 25 wird nun gewährleistet, daß an der einen Alarm auslösenden Klemme Al des Decodierers 20 nur dann ein Signal ansteht, wenn zweimal der Alarmcode erkannt wurde. Dadurch ist eine erhöhte Sicherheit gegen Fehlalarm gegeben, wobei das Teilungsverhältnis selbstverständlich zur Erhöhung der Redundanz und damit zur Steigerung der Störsicherheit erhöht werden kann. Weiterhin ist bei einer hier nicht gezeigten bevorzugten Ausführungsform auch dem weiteren Komparator 22′ ein solcher Teiler nachgeschaltet.

Der Ausgang des Teilers 25 führt über die Klemme Al des Decodierers 20 auf den nichtinvertierenden Eingang eines OR-Gatters 24. Der andere, invertierende Eingang des OR-Gatters 24 ist über ein Sicherungselement 14, einen Draht, auf eine logische "1" geführt. Mit Hilfe des Sicherungselementes 14 ist die Sicherungsmarke 15 am zu schützenden Gegenstand befestigt.

Auf den Eingang Set eines nachgeschalteten Alarmspeichers 31 ist der Ausgang des OR-Gatters 24 geschaltet, auf den Eingang Res der Ausgang des weiteren Komparators 22′ über die Klemme Res des Decodierers 20. Der Alarmspeicher 31 weist einen Lösch-Eingang Res auf, der mit einer Ausgangsklemme des weiteren Komparators 22′ verbunden ist und über den ein einmal ausgelöster Alarm gestoppt werden kann. Der Lösch-Code (der im Codierschalter 23′ gespeichert ist) wird von einem - nicht gezeigten - Handsender ausgesendet, den z. B. der Kaufhausdetektiv mit sich trägt. Der Ausgang des Alarmspeichers 31 ist auf den Eingang eines Tongenerators 32 geführt, der gleichzeitig einen Treiber beinhaltet, der einen Schallwandler 33 (vorzugsweise ein Piezo-Schallwandler) ansteuert. Die Anordnung ist hierbei derart getroffen, daß bei Vorliegen eines Ausgangssignals am Alarmspeicher 31 ein Ton mit definiertem Klang abgegeben wird.

Die Funktionsweise dieser Anordnung ist nun so, daß dann, wenn entweder zwei HF-Signale empfangen werden, die mit einem Code moduliert sind, der mit dem im Codierschalter 23 eingestellten Code übereinstimmt, der Ausgang des OR-Gatters 24 auf hohen Pegel gelangt und so über den Eingang Set des Alarmspeichers 31 der Tongenerator 32 angesteuert wird und akustischer Alarm gegeben wird, oder daß dann, wenn das Sicherungselement 14 durchtrennt wird und die logische "1" nicht mehr auf dem (invertierenden) Eingang des OR-Gatters 24 liegt, das Alarmsignal ertönt.

Bei einer weiteren bevorzugten Ausführungsform der Erfindung ist, wie in Figur 2 gezeigt, anstelle (oder parallel zu) dem akustischen Alarmgeber aus Figur 1 ein HF-Alarmgeber 30 vorgesehen, bei welchem der Ausgang des Alarmspeichers 31 einen HF-Alarmsender 34 aktiviert, der ein über einen HF-Alarmcodierer 35 einstellbar codiertes HF-Signal abgibt. Dieses HF-Signal kann dann in einem nicht gezeigten Alarmempfänger empfangen und identifiziert werden.

Vorzugsweise sind der Codierschalter 23 und 23' und die Codierer 11 und 35 zumindest teilweise einstellbar ausgeführt, so daß mindestens jeder Kunde bzw. jedes Gerät einen besonderen Code erhält. Weiterhin können dadurch, wie eingangs angedeutet, waren- bzw. personenspezifische Marken 15 hergestellt werden, ohne daß hierfür größere Umbauten bzw. konstruktionstechnische Veränderungen notwendig sind.

Eine Verringerung des Bauaufwandes läßt sich dadurch erzielen, daß man - wie in Figur 4 gezeigt - einen einzigen Codierschalter 23 für den ersten Komparator 22 und den zweiten Komparator 22′ (zum Zurücksetzen) verwendet, so daß bei der kundenspezifischen Einstellung des Alarmcodes auch gleichzeitig der Löschcode kundenspezifisch verändert wird. Darüber hinaus wird die Anordnung dadurch vereinfacht, daß lediglich ein Teil der Information im Alarmcode ebenso wie im Löschcode einstellbar ist, was bei der in Figur 4 gezeigten Ausführungsform der Erfindung dadurch bewerkstelligt ist, daß lediglich die Bits 4, 7, 11 und 15 auf den (vierstelligen) Codierschalter 23 geführt sind, während die restlichen der insgesamt 16 Bit auf definierten, nicht nachträglich veränderbaren logischen Pegeln liegen. Der Codierschalter 23 kann zur Kostensenkung in Form von Kurzschlußsteckern in an sich bekannter Weise ausgebildet sein.

Im folgenden wird anhand von Figur 5 eine bevorzugte Ausführungsform des Sicherungselementes beschrieben, mit dem die Marke an einem Gegenstand (einer Person) befestigt wird. Bei dieser Ausführungsform der Erfindung ist zwischen dem Eingang eines Inverters 26 und dem positiven logischen Pegel (hier V_{CC}) ein Pull-up-Widerstand 27 vorgesehen, wobei der Ausgang des Inverters 26 auf dem invertierenden Eingang des OR-Gatters 24 liegt. Der Eingang des Inverters 26 liegt weiterhin über das Sicherungselement 14 auf einem Ende der Induktivität 18 (ferrocup), deren anderer Anschluß auf Masse liegt. Wird das Sicherungselement 14 durchtrennt, so wird der Eingang des Inverters 26 auf positiven Pegel gezogen, so daß am Ausgang des Inverters 26 eine "0" ansteht und (über den invertierenden Eingang des OR-Gatters 24) Alarm gegeben wird.

Weiterhin ist bei der in Figur 5 gezeigten Ausführungsform der Erfindung das Sicherungselement als Koaxialkabel ausgeführt, dessen Außenmantel 17 zum Antenneneingang des HF-Empfängers 16 geführt ist. Durch die Induktivität 18 wird ein Kurzschluß der empfangenen HF-Leistung vermieden. Weiterhin ist durch diese Anordnung gewährleistet, daß der (technisch versierte) Langfinger die Antenne der Sicherungsmarke nicht einfach abtrennen kann, um so eine HF-Alarmauslösung zu verhindern. Selbstverständlich kann hier auch eine zweiadrige Leitung (vorzugsweise mit geringem Abstand der Adern) verwendet werden, wobei ebenfalls der Vorteil erzielbar ist, daß eine relativ lange Antenne auf mechanisch einfache Weise herstellbar ist.

Im folgenden wird anhand der Figur 6 eine weitere, besonders bevorzugte Ausführungsform der Erfindung beschrieben, die sich zunächst dadurch von den zuvor beschriebenen Ausführungen unterscheidet, daß der Alarmspeicher 31 zwei über Kreuz gekoppelte Manplatches 37, 38 umfaßt, so daß ein einmal ausgelöster Alarm so lange bestehen bleibt, bis ein Rücksetzsignal an der Klemme RES des Decodierers 20 abgegeben wird. Weiterhin ist bei der in Figur 6 gezeigten Ausführungsform der Erfindung ein Taktgeber 40 vorgesehen, der einen Quarzoszillator 41 mit nachgeschaltetem Teiler 42 enthält. Der Rücksetzeingang des Teilers 42 ist über eine Synchronisierschaltung 19 auf den Ausgang des HF-Empfängers 16 geführt, so daß bei Empfangen eines codierten HF-Signals eine Synchronisierung des Taktgebers 40 mit dem gesendeten Code erfolgt.

Der Taktgeber 40 erzeugt einen Clock-Puls, der dem Decodierer 20 in an sich bekannter Weise zugeführt wird. Weiterhin werden über den Zähler 42 zwei elektrische Schalter (FET) 43 und 44 angesteuert, welche die Ausgangsspannung der Batterie 45, z. B. einmal in jeder Sekunde, für definierte Zeitspannen an Ausgänge A und B des Taktgebers 40 legen. Bei der in Figur 6 gezeigten Ausführungsform der Erfindung liegt die Batteriespannung länger am Punkt A als am Punkt B.

Die Versorgungsanschlüsse V_{CC} der im Taktgeber 40 vorgesehenen Bauelemente sind ebenso ständig mit der Batterie 45 verbunden, wie der Stromversorgungseingang V_{CC} des Alarmspeichers 31. Der Stromversorgungseingang V_{CC} des Tongenerators/Treibers 32 ist über einen FET 36 an die kontinuierliche Stromversorgung geführt, dessen Gate-Anschluß auf dem Ausgang des Alarmspeichers 31 liegt. Wird also ein Alarm ausgelöst, so wird der Ton-generator/Treiber 32 mit Strom versorgt, ansonsten ist er von der Batterie 45 abgetrennt.

Der Stromversorgungseingang V_{CC} des Decodierers 20 ist mit Anschluß A des Taktgenerators 40 verbunden, ebenso derjenige des OR-Gatters 24. Der Pull-up-Widerstand 27 liegt ebenso wie der Stromversorgungsanschluß des Inverters 26 auf dem Punkt B. Dadurch wird erreicht, daß die Stromversorgung für die aktiven Bauelemente der Anordnung immer nur taktweise (z. B. einmal pro Sekunde) für die zur Erkennung eines Alarmsignals oder eines Durchtrennens des Sicherungselementes 14 minimal notwendige Zeitdauer eingeschaltet werden.

Bei der in Figur 7 gezeigten bevorzugten Ausführungsform der Erfindung ist neben dem Sicherungselement 14 noch ein Schalter 29 in ansonsten gleicher Anordnung wie das Sicherungselement 14 vorgesehen, wobei hier ein Pull-up-Widerstand 28 vorgesehen ist. Der Schalter 29 ist so im (nicht gezeigten) Gehäuse angeordnet, daß er bei geschlossenem Gehäuse ebenfalls geschlossen ist. Öffnet ein Langfinger das Gehäuse (z. B. um die Batterie zu entfernen), so wird Alarm gegeben.

Weiterhin ist bei dieser bevorzugten Ausführungsform der Erfindung ein Zähler 39 vorgesehen, dessen Rücksetzeingang mit der Klemme RES des Decodierers 20 (z. B. nach den Figuren 1 oder 4) verbunden ist und dessen Zähleingang (Count) auf dem Punkt A des Taktgebers 40 liegt. Der Versorgungsanschluß V_{CC} ist kontinuierlich mit der Batterie 45 verbunden. Der Ausgang des Zählers 39, an dem eine logische "1" dann erscheint, wenn der Zähler überläuft, ist an einen weiteren Eingang des OR-Gatters 24 gelegt.

Die Funktionsweise dieser Anordnung ist nun derart, daß der Zähler jedesmal beim "Aufwachen" der Anordnung, wenn also alle aktiven Bauelemente mit Strom versorgt werden, um eins weiterzählt. Jedesmal, wenn beim Aufwachen der Schaltung ein Löschcode gesendet wird, so wird der Zähler 39 zurückgesetzt, kann also bei hinreichend häufig vorliegendem Löschcode niemals überlaufen und einen Alarm auslösen. Sobald aber der Löschcode entsprechend der Zählerkonstruktion über eine bestimmte Anzahl von Aufwachphasen nicht empfangen wurde, wird Alarm ausgelöst. Ist der Zähler 39 so ausgebildet, daß er nur bis zwei zählen kann, so entspricht dies einer Redundanzerhöhung, wie sie durch einen Teiler 25 nach Figur 1 erzielt wird. Bei dieser Ausführungsform der Erfindung wird also in vier Fällen Alarm ausgelöst, und zwar einmal dann, wenn kein Löschcode empfangen wird, zum zweiten dann, wenn ein Alarmcode empfangen wird, zum dritten dann, wenn das Sicherungselement 14 durchtrennt wird und zum vierten dann, wenn das Gehäuse und damit der Schalter 29 geöffnet wird.

In der obigen Beschreibung werden verschiedene Baugruppen der erfindungsgemäßen Vorrichtung in verschiedenen Zusammenstellungen erläutert. Die jeweiligen Kombinationen der Einzelbaugruppen fallen jedoch ebenfalls unter den Erfindungsgedanken bzw. werden für sich alleine gesehen als erfindungswesentlich beansprucht. Insbesondere gilt dies für die verschiedenen Codiermaßnahmen und die Anordnung des Taktgebers 40 zur Stromeinsparung.

Insbesondere kann der Taktgeber 40 so ausgebildet sein, daß er entweder ein periodisches Taktsignal oder ein Taktsignal mit zufallsgesteuertem Taktintervall abgibt und die elektronischen Schalter 43 und 44 und damit auch die Ausgänge A und B entsprechend ansteuert.

## Patentansprüche

1. Vorrichtung zur Überwachung von Sachen und/oder Personen mit einem HF-Sender (10), der zum Abstrahlen eines codierten HF-Signals ausgebildet ist, und einer Sicherungsmarke (15) mit einem Gehäuse zur Aufnahme einer elektronischen Schaltung, die eine Batterie (45), einen Alarmgeber (30) und einen Decodierer (20) umfaßt, der bei Vorliegen eines definierten Informationsinhalts des codierten HF-Signals ein Alarmsignal an den Alarmgeber (30) zum Auslösen eines Alarms abgibt, und weiterhin zum einen ein elektrisch leitendes Sicherungselement (14) zum Sichern der Sicherungsmarke (15) an dem Gegenstand/der Person umfaßt, bei dessen Durchtrennen ein Alarm ausgelöst wird, und die zum anderen einen HF-Empfänger (16) zur alternativen Auslösung eines Alarms umfaßt, und zwar abhängig vom äußeren HF-Feld, das von dem (ortsfesten) HF-Sender (10) erzeugt wird, dadurch gekennzeichnet, daß die elektronische Schaltung einen Teiler (25) umfaßt, über den das Alarmsignal derart geführt ist, daß nur dann ein Alarm ausgelöst wird, wenn eine dem Teilverhältnis des Teilers (25) entsprechende Anzahl von Alarmsignalen empfangen wurde.

2. Vorrichtung nach Anspruch 1, dadurch gekennzeichnet, daß der Decodierer (20) eine Unterdrückungsschaltung (39) umfaßt, die dann (alternativ) ein Alarmsignal an den Alarmgeber (30) abgibt, wenn ein zweiter Code (Reset-Code) nicht empfangen wird.

3. Vorrichtung nach Anspruch 1 oder 2, dadurch gekennzeichnet, daß der/die Decodierer (20) Mittel (23, 23′) zum Einstellen eines Codes umfaßt/umfassen.

4. Vorrichtung nach einem der vorangehenden Ansprüche, dadurch gekennzeichnet, daß die Mittel zum Einstellen beider Codes einen einzigen Codierschalter (23) umfassen, über den beide Codes gleichzeitig einstellbar sind.

5. Vorrichtung nach einem der vorhergehenden Ansprüche, dadurch gekennzeichnet, daß die elektronische Schaltung einen Schalter (29) umfaßt, der mit dem Gehäuse derart mechanisch verbunden ist, daß sich sein Schaltzustand beim Öffnen des Gehäuses ändert und dem Alarmgeber (30) ein Alarmsignal zugeführt wird.

6. Vorrichtung nach einem der vorhergehenden Ansprüche, dadurch gekennzeichnet, daß die elektronische Schaltung einen Pull-up-Widerstand (29) zwischen dem ersten Ende des Sicherungselements (14) und einem Schaltungspunkt (B; V_{CC}) mit definiertem erstem logischem Pegel ("1") aufweist, wobei das zweite Ende des Sicherungselements (14) auf einem, zum ersten logischen Pegel entgegengesetzten logischen Pegel ("0") liegt.

7. Vorrichtung nach einem der vorhergehenden Ansprüche, dadurch gekennzeichnet, daß die elektronische Schaltung ein OR-Gatter (24) umfaßt, auf dessen Eingänge alle Alarmsignale geführt sind, und dessen Ausgang mit einem Alarmeingang (Set) des Alarmgebers (30) verbunden ist.

8. Vorrichtung nach einem der vorhergehenden Ansprüche, dadurch gekennzeichnet, daß der Alarmgeber (30) einen Alarmspeicher (31) umfaßt, der so ausgebildet ist, daß bei Auftreten eines (ggf. kurzzeitigen) Alarmsignals mindestens während einer definierten Zeitdauer ein Alarm abgegeben wird.

9. Vorrichtung nach Anspruch 8, dadurch gekennzeichnet, daß der Alarmspeicher (31) über ein Reset-Signal löschbar ist.

10. Vorrichtung nach einem der vorhergehenden Ansprüche, dadurch gekennzeichnet, daß die elektronische Schaltung einen Taktgeber (40) umfaßt, der in definierten Intervallen (z. B. 1 s) Einschaltsignale an steuerbare Schalter (43, 44) zwischen der Batterie (45) und Stromversorgungsanschlüssen (V_{CC}) stromverbrauchender Bauelemente (27, 28) bzw. Baugruppen (19, 20, 24, 26) zum Abtasten von Alarmzuständen abgibt.

11. Vorrichtung nach Anspruch 10, dadurch gekennzeichnet, daß der Taktgeber (40) den Decodierer (20) und/oder das OR-Gatter (24) derart ansteuert, daß der Decodierer (20) und/oder das OR-Gatter (24) nur während kurzer, zur Aufnahme des definierten Informationsinhalts hinreichenden Zeitspannen mit Strom versorgt wird.

12. Vorrichtung nach einem der Ansprüche 10 oder 11, dadurch gekennzeichnet, daß die zur Überwachung des Sicherungselements (14) und (ggf.) des Schalters (29) in der elektronischen Schaltung vorgesehenen stromverbrauchenden Bauelemente (27, 28) bzw. Baugruppen (26) während kurzer, durch mindestens die Schaltzeiten der elektronischen Schaltung definierten Zeitintervalle mit Strom versorgt werden.

13. Vorrichtung nach einem der Ansprüche 10 bis 12, dadurch gekennzeichnet, daß der Taktgeber (40) einen zu Clock-Eingängen der elektronischen Schaltung geführten Clock-Ausgang (C1) aufweist und mit einem Steuereingang über eine Synchronisierschaltung (19) am Ausgang des HF-Empfängers zur Synchronisierung von Clock-Impulsen liegt.

14. Vorrichtung nach den Ansprüchen 2 und 10, dadurch gekennzeichnet, daß die Unterdrückungsschaltung einen Zähler (39) umfaßt, der kontinuierlich mit Strom versorgt wird, dessen Zähleingang (Count) mit dem Taktgeber (40) zum Zählen der definierten Intervalle, dessen Rücksetzeingang (Res) mit dem Decodierer (20) zum Zurücksetzen bei Empfangen des zweiten Codes und dessen Ausgang mit dem Alarmgeber (30) zum Abgeben eines Alarmsignals beim Überlaufen des Zählers (39) verbunden ist.

15. Vorrichtung nach einem der vorhergehenden Ansprüche, dadurch gekennzeichnet, daß der Alarmgeber (30) einen HF-Alarmsender (34) zur Abgabe eines von einem HF-Empfänger detektierbaren Alarmsignals umfaßt.

16. Vorrichtung nach einem der vorhergehenden Ansprüche, dadurch gekennzeichnet, daß der Alarmgeber (30) Codiereinrichtungen (35) zur Codierung des Alarmsignals umfaßt.

17. Vorrichtung nach einem der vorhergehenden Ansprüche, dadurch gekennzeichnet, daß ein Antenneneingang der elektronischen Schaltung mit einer Antenne (17) verbunden ist, die zusammen mit dem Sicherungselement (14) aus dem Gehäuse geführt ist.

18. Vorrichtung nach Anspruch 17, dadurch gekennzeichnet, daß das Sicherungselement (14) die eine Ader oder den Innenleiter einer zweiadrigen Leitung oder eines Koaxialkabels bildet, dessen andere Ader oder Mantel die Antenne (17) bildet.

19. Vorrichtung nach einem der Ansprüche 17 oder 18, dadurch gekennzeichnet, daß das Sicherungselement (14) am einen Ende über eine Induktivität (18) auf Masse geführt ist.

20. Vorrichtung nach einem der Ansprüche 10 bis 12, dadurch gekennzeichnet, daß der Taktgeber (40) ein Taktsignal mit zufallsgesteuertem Taktintervall abgibt.

21. Vorrichtung nach einem der Ansprüche 10 bis 13, dadurch gekennzeichnet, daß der Taktgeber (40) ein periodisches Taktsignal abgibt.

## Claims

1. Device for monitoring objects and/or persons, with a HF transmitter (10), which is formed to emit a coded HF signal, and a security tag (15) with a housing for accommodating an electronic circuit which comprises a battery (45), an alarm generator (30) and a decoder (20), which delivers an alarm signal to the alarm generator (30) to trigger an alarm when the coded HF signal contains defined information, and also comprises an electrically conductive security element (14) for securing the security tag (15) to the object/person, the separation of which element triggers an alarm, and a HF receiver (16) for alternatively triggering an alarm according to the external HF field which is produced by the (stationary) HF transmitter (10), characterised in that the electronic circuit comprises a divider (25) via which the alarm signal is routed such that an alarm is only triggered if a number of alarm signals which corresponds to the division ratio of the divider (25) has been received.

2. Device according to claim 1, characterised in that the decoder (20) comprises a suppression circuit (39) which (alternatively) delivers an alarm signal to the alarm generator (30) if no second code (reset code) is received.

3. Device according to claim 1 or 2, characterised in that the decoder(s) (20) comprise(s) means (23, 23') for setting a code.

4. Device according to any one of the preceding claims, characterised in that the means for setting the two codes comprise a single coding switch (23), via which both codes can be simultaneously set.

5. Device according to any one of the preceding claims, characterised in that the electronic circuit comprises a switch (29) which is mechanically connected to the housing such that its switched state changes when the housing is opened and an alarm signal is fed to the alarm generator (30).

6. Device according to any one of the preceding claims, characterised in that the electronic circuit comprises a pull-up resistor (29) between the first end of the security element (14) and a circuit point (B; V_{CC}) with a defined first logic level ("1"), the second end of the security element (14) being at a logic level ("0") which is opposite to the first logic level.

7. Device according to any one of the preceding claims, characterised in that the electronic circuit comprises an OR gate (24), to the inputs of which all the alarm signals are routed and the output of which is connected to an alarm input (Set) of the alarm generator (30).

8. Device according to any one of the preceding claims, characterised in that the alarm generator (30) comprises an alarm store (31) which is formed such that an alarm is delivered upon the occurrence of a (possibly momentary) alarm signal, at least for a defined period.

9. Device according to claim 8, characterised in that the alarm store (31) can be reset by a reset signal.

10. Device according to any one of the preceding claims, characterised in that the electronic circuit comprises a timing generator (40) which delivers starting signals at defined intervals (e.g. 1 s) to controllable switches (43, 44) between the battery (45) and power supply connections (V_{CC}) of current-consuming components (27, 28) or modules (19, 20, 24, 26) for sensing alarm states.

11. Device according to claim 10, characterised in that the timing generator (40) activates the decoder (20) and/or the OR gate (24) such that the decoder (20) and/or the OR gate (24) is/are only supplied with current for short periods which are sufficient to accommodate the defined information content.

12. Device according to claim 10 or 11, characterised in that the current-consuming components (27, 28) or modules (26) provided in the electronic circuit to monitor the security element (14) and (if applicable) the switch (29) are supplied with current for short time intervals which are defined by at least the switching times of the electronic circuit.

13. Device according to any one of claims 10 to 12, characterised in that the timing generator (40) has a clock output (C1) leading to clock inputs of the electronic circuit and is connected by way of a control input to the output of the HF receiver via a synchronising circuit (19) in order to synchronise clock pulses.

14. Device according to claims 2 and 10, characterised in that the suppression circuit comprises a counter (39) which is continuously supplied with current, the counting input (Count) of which is connected to the timing generator (40) for counting the defined intervals, the resetting input (Res) of which is connected to the decoder (20) for resetting when the second code is received and the output of which is connected to the alarm generator (30) for delivering an alarm signal when the counter (39) overflows.

15. Device according to any one of the preceding claims, characterised in that the alarm generator (30) comprises a HF alarm transmitter (34) for delivering an alarm signal which can be detected by a HF receiver.

16. Device according to any one of the preceding claims, characterised in that the alarm generator (30) comprises coding devices (35) for coding the alarm signal.

17. Device according to any one of the preceding claims, characterised in that an antenna input of the electronic circuit is connected to an antenna (17), which leads out of the housing together with the security element (14).

18. Device according to claim 17, characterised in that the security element (14) forms one wire or the inner conductor of a double-wire line or of a coaxial cable, the other wire or sheath of which forms the antenna (17).

19. Device according to claim 17 or 18, characterised in that the security element (14) is connected to earth at one end via an inductor (18).

20. Device according to any one of claims 10 to 12, characterised in that the timing generator (40) delivers a timing signal with a randomly-controlled timing interval.

21. Device according to any one of claims 10 to 13, characterised in that the timing generator (40) delivers a periodic timing signal.

## Revendications

1. Dispositif pour la surveillance de choses et/ou de personnes, ayant un générateur HF (10), qui est constitué pour le rayonnement d'un signal HF codé, et une marque de sécurité (15) avec un boîtier pour l'accueil d'un circuit électronique, qui comprend une batterie (40), un générateur d'alarme (30) et un décodeur (20), qui, lors de présence d'un contenu d'information défini du signal HF codé, délivre un signal d'alarme au générateur d'alarme (30) pour le déclenchement d'une alarme et, en outre, comprend, d'une part, un élément de sécurité (14) conduisant électriquement pour la mise en sécurité de la marque de sécurité (15) à l'objet/la personne, lors du sectionnement duquel, l'alarme est déclenchée, et, d'autre part, un récepteur HF (16) pour le déclenchement en variante d'une alarme, et, ce, en fonction du champ HF extérieur, qui est engendré par le générateur HF (10) (fixe en emplacement), caractérisé en ce que le circuit électronique comprend un diviseur (25), par l'intermédiaire duquel, le signal d'alarme est guidé de telle sorte, que seulement alors une alarme est déclenchée, lorsqu'un certain nombre de signaux d'alarme, correspondant au rapport de division du diviseur (25), a été capté.

2. Dispositif selon la revendication 1, caractérisé en ce que le décodeur (20) comprend un circuit de neutralisation (39), qui alors (en variante) délivre un signal d'alarme au générateur d'alarme (30), lorsqu'un deuxième code (code de restauration) n'est pas capté.

3. Dispositif selon la revendication 1 ou la revendication 2, caractérisé en ce que le/les décodeur(s) (20) comprend/comprennent des moyens (23, 23') pour l'ajustement d'un code.

4. Dispositif selon une des précédentes revendications, caractérisé en ce que les moyens pour l'ajustement des deux codes comprennent un interrupteur de codage (23) unique, par l'intermédiaire duquel les deux codes sont susceptibles d'être ajustés en même temps.

5. Dispositif selon une des précédentes revendications, caractérisé en ce que le circuit électronique comprend l'interrupteur (29), qui est relié mécaniquement de telle sorte avec le boîtier, que son état de commutation se modifie lors de l'ouverture du boîtier et qu'un signal d'alarme est amené au générateur d'alarme (30).

6. Dispositif selon une des précédentes revendications, caractérisé en ce que le circuit électronique présente une résistance pull-up (29), entre la première extrémité de l'élément de sécurité (14) et un point de commutation (B ; V_{CC}), avec un premier niveau logique ("1") défini, la deuxième extrémité de l'élément de sécurité (14) se trouvant à un niveau logique ("0") situé à l'opposé du premier niveau logique.

7. Dispositif selon une des précédentes revendications, caractérisé en ce que le circuit électronique comprend une porte OU (24), sur les entrées de laquelle, tous les signaux d'alarme sont conduits, et dont la sortie est reliée avec une entrée d'alarme (Set) du générateur d'alarme (30).

8. Dispositif selon une des précédentes revendications, caractérisé en ce que le générateur d'alarme (30) comprend une mémoire d'alarme (31), qui est ainsi constituée, que lors d'apparition d'un signal d'alarme (le cas échéant pendant un temps court), au moins durant une durée de temps définie, une alarme est délivrée.

9. Dispositif selon la revendication 8, caractérisé en ce que la mémoire d'alarme (31) est effaçable par l'intermédiaire d'un signal de restauration.

10. Dispositif selon une des précédentes revendications, caractérisé en ce que le circuit électronique comprend un générateur de rythme (40) , qui, dans des intervalles définis (par exemple de 1 s), délivre des signaux de mise en service à des interrupteurs (43, 44) susceptibles d'être commandés, entre la batterie (45) et des raccordements d'alimentation de courant (V_{CC}) d'éléments constitutifs (27, 28), ou bien de groupes constitutifs (19, 20, 24, 26), consommateurs de courant, pour l'exploration d'états d'alarme.

11. Dispositif selon la revendication 10, caractérisé en ce que le générateur de rythme (40) commande de telle sorte le décodeur (20) et/ou la porte OU (24), que le décodeur (20) et/ou la porte OU (24) sont alimentés avec du courant seulement pendant de courts laps de temps, suffisants pour le captage du contenu d'information défini.

12. Dispositif selon une des revendications 10 ou 11, caractérisé en ce que les éléments constitutifs (27, 28) ou bien les groupes constitutifs (26), consommateurs de courant, prévus, pour la surveillance de l'élément de sécurité (14) et (le cas échéant) de l'interrupteur (29), dans le circuit électronique, sont alimentés avec du courant pendant de courts intervalles de temps, définis par au moins les temps de commutation du circuit électronique.

13. Dispositif selon une des revendications 10 à 12, caractérisé en ce que le générateur de rythme (40) présente une sortie d'horloge (C1) conduite à des entrées d'horloge du circuit électronique, et se trouve avec une entrée de commande, par l'intermédiaire d'un circuit de synchronisation (19), à la sortie du récepteur HF, pour la synchronisation d'impulsions d'horloge.

14. Dispositif selon les revendications 2 et 10, caractérisé en ce que le circuit de neutralisation comprend un compteur (39), qui est alimenté continuellement avec du courant, dont l'entrée de comptage (Count) est reliée avec le générateur de rythme (40), pour le comptage des intervalles définis, dont l'entrée de restauration (Res) est reliée avec le décodeur (20), pour la restauration lors de captages du deuxième code, et dont la sortie est reliée avec le générateur d'alarme (30), pour la délivrance d'un signal d'alarme lors du dépassement de capacité du compteur (39).

15. Dispositif selon une des précédentes revendications, caractérisé en ce que le générateur d'alarme (30) comprend un générateur d'alarme HF (34), pour la délivrance d'un signal d'alarme susceptible d'être détecté par un récepteur HF.

16. Dispositif selon une des précédentes revendications, caractérisé en ce que le générateur d'alarme (30) comprend des agencements de codage (35), pour la codification du signal d'alarme.

17. Dispositif selon une des précédentes revendications, caractérisé en ce qu'une entrée d'antenne d'un circuit électronique est reliée avec une antenne (17) , qui, ensemble avec l'élément de sécurité (14), est conduite hors du boîtier.

18. Dispositif selon la revendication 17, caractérisé en ce que l'élément de sécurité (14) forme l'un des brins, ou le conducteur intérieur, d'un conducteur à deux brins ou d'un câble coaxial, dont l'autre brin, ou l'enveloppe, forme l'antenne (17).

19. Dispositif selon une des revendications 17 ou 18, caractérisé en ce que l'élément de sécurité (14), à l'une des extrémités, est conduit, par l'intermédiaire d'une inductance (18), à la masse.

20. Dispositif selon une des revendications 10 à 12, caractérisé en ce que le générateur de rythme (40) délivre un signal de synchronisation, avec un intervalle de synchronisation commandé de façon aléatoire.

21. Dispositif selon une des revendications 10 à 13, caractérisé en ce que le générateur de rythme (40) délivre un signal de synchronisation périodique.
